# EUROPÄISCHE PATENTSCHRIFT

(11) **EP 0 277 116 B1**
(45) Veröffentlichungstag und Bekanntmachung des Hinweises auf die Patenterteilung: **11.09.1991**
(21) Anmeldenummer: 86904174.9
(22) Anmeldetag: 18.07.1986
(51) Int. Cl.: A62D 1/00, B27K 9/00

(54) **MITTEL, INSBESONDERE ZUR BRANDBEKÄMPFUNG UND IMPRÄGNIERUNG**
PRODUCT FOR FIRE CONTROL AND FIREPROOFING IMPREGNATION
PRODUIT, NOTAMMENT DE LUTTE CONTRE LES INCENDIES ET D'IMPREGNATION IGNIFUGE

(43) Veröffentlichungstag der Anmeldung: 10.08.1988
(73) Patentinhaber: DOEKA Feuerlöschgerätebau GmbH, D-3500 Kassel (DE)
(72) Erfinder: PENNARTZ, Edmund, North Vancouver B.C., V7R 2E9 (CA)
(74) Vertreter: Freiherr von Schorlemer, Reinfried, Dipl.-Phys.
(86) Internationale Anmeldenummer: EP8600425
(87) Internationale Veröffentlichungsnummer: WO8800482

(56) Entgegenhaltungen:
- EP-A- 0 059 178
- DE-A- 3 100 158
- FR-A- 1 338 454
- FR-A- 1 444 056
- Chemical Abstracts, vol. 79, No. 22, 03 December 1973, Columbus, Ohio, US, p. 89, abstract No. 127976j, & JP, A, 7353599 (SANKYO DENKI CO., LDT.) (27 JUly 1973)

## Beschreibung

Die Erfindung betrifft ein Mittel zur Brandbekämpfung und Brandverhütung durch Imprägnierung.

Brandbekämpfungslösungen in Form wäßriger Lösungen, die ein oder mehrere Tenside in einer Konzentration von 0,02 bis 0,2 Volumenprozent enthalten, sind aus der DE-A1-3100158 bekannt. Gemäß diesem bekannten Stand der Technik werden als Tenside jedoch ausschließlich nichtionische Tenside verwendet, und zwar in erster Linie solche, die durch Kondensation von Äthylenoxid oder Propylenoxid mit verschiedenen hydroxylgruppenhaltigen Basisverbindungen erhalten werden.

Die Verwendung nichtionischer grenzflächenaktiver Mittel in bestimmten Mengen erfolgt zur Vermeidung einer übermäßigen Schaumbildung beim Löschen.

Aus der EP-A1-0059178 ist es bekannt, zur Brandbekämpfung und Brandverhütung wäßrige Salzlösungen zu verwenden, die ausschließlich Alkalicitrat sowie gegebenenfalls Alkalimetalhydrogencarbonat und Treibmittel enthalten. Die Beimischung weiterer Bestandteile wird ausdrücklich als schädlich bezeichnet.

Aus der FR-A-1444056 ist es ferner bekannt, zur Brandbekämpfung verwendeten wäßrigen Lösungen auf der Basis eines Gemischs aus Kaliumcarbonat und Kaliumhydrogencarbonat als oberflächenaktive Mittel Alkylarylsulfonate zuzusetzen. Derartige Mittel zeigen nach einer gewissen Zeit, in der sich aus den Bestandteilen ein Treibmitteldruck aufgebaut hat, einen alkalischen pH-Wert, der die Verwendung von Tensiden erfordert, die im Alkalischen wirksam sind.

Aus der FR-A-1338454 ist es bekannt, neutral bis sehr schwach basisch reagierende Brandbekämpfungsmittel zu verwenden, die als Hauptbestandteil Kaliumacetat, gegebenenfalls neben Kaliumpyrophosphat, enthalten. Als Tenside für derartige Mittel werden ausdrücklich nichtionische Tenside empfohlen.

Der vorliegenden Erfindung liegt die Aufgabe zugrunde, ein in feiner Form versprühbares Mittel zur Brandbekämpfung und Brandverhütung durch Imprägnierung zu schaffen, das ein hohes Imprägniervermögen und hervorragende Brandlöscheigenschaften aufweist und gleichzeitig biologisch leicht abbaubar und nicht toxisch ist.

Diese Aufgabe wird durch ein Mittel zur Brandbekämpfung und Brandverhütung durch Imprägnierung gelöst, das dadurch gekennzeichnet ist, daß es eine wäßrige Lösung mit einem Gehalt von Alkalimetallcitrat oder -sulfat bis höchstens zur Sättigungskonzentration ist, die 0,02 bis 0,2 Volumenprozent Alkylarylsulfonat sowie gegebenenfalls ein Glykol und gegebenenfalls bis zu 1 Volumenprozent 30%ige Essigsäure enthält.

Gemäß vorteilhaften Ausgestaltungen eines derartigen Mittels beträgt die Konzentration des Alkylarylsulfonats 0,09 Volumenprozent, und das Glykol ist 1,2 Äthandiol und liegt in einer Menge von 2,1 Volumenprozent vor.

Alkylarylsulfonate (R-Ar-SO₃⁻Me⁺) wurden bisher hauptsächlich in synthetischen Waschmitteln verwendet. Sie besitzen ein gutes Emulgier-, Entfettungs- und Netzvermögen sowie eine hohe chemische Beständigkeit. Da sie in der Regel unverzweigte Reste R enthalten, sind sie biologisch gut abbaubar. Ihre Toxizität gegenüber Fischen beruht allein darauf, daß sie die Oberflächenspannung des Wassers stark erniedrigen.

Das erfindungsgemäße Mittel läßt sich zur Brandlöschung bzw. -verhütung vorteilhaft einsetzen, da aufgrund der wesentlichen Verminderung der Oberflächenspannung durch Alkylarylsufonat die Verteilung der einzelnen Löschtropfen an der Sprühdüse des Löschgeräts viel feiner wird. Gleichzeitig wird die Oberfläche des zu versprühenden Löschmittels um ein Vielfaches vergrößert. Indem man dem Löschmittel Alkylarylsufonat als Netzmittel beimischt, werden bei der Brandlöschung zo schwer löschbare Stoffe wie Stroh, Heu, Wollballen, Fertigtextilien, Pulver usw., die oft kompliziert strukturierte Oberfläche aufweisen, unter Verdrängung der Luft benetzt, sozusagen gründlich "durchtränkt". Dies führt zu einer erheblichen Erleichterung und Beschleunigung des Löschens.

Um das Ausfällen von Inertstoffen zu verhindern, ist es vorteilhaft im Löschmittel eine leicht saure Umgebung mit einem pH-Wert von 6,5 aufzubauen. Hierzu wird 30%ige Essigsäure (CH₃-COOH) in einer Konzentration von 0,2 Volumenprozent zusammen mit zwei Volumenprozent destilliertem Wasser zu einer Lösung angesetzt. Diese Pufferlösung reduziert uberdies die Gefahr einer Schaumbildung, die bei Zugabe von Tensiden unumgänglich ist.

Um die Gefahr der Schaumbildung weiter zu vermindern, wird Vorzugsweise der Anteil des Alkylralylsulfonats im Löschmittel auf etwa 0.09 Volumenprozent begrenzt. In der Praxis konnte bei einer solchen Konzentration dieses Tensids die Oberflächenspannung um ca. 60% reduziert werden, ohne daß eine Ausfällung der Inertstoffe auch nach längerer Standzeit (z.B. 3 Wochen) auftrat.

In dem erfindungsgemäßen Mittel wird eine wässerige Lösung mit Alkalimetallcitrat und/oder sulfaten bis zur Sättigungskonzentration verwendet. Diese Lösung ist farblos, klar, neutral riechend und viskos. Mit Alkalimetallcitrat läßt sich bereits eine prophylaktische Imprägnierung des Brandumfeldes und/oder eine generelle Imprägnierung verschiedenster, leicht entflammbarer Materialien erreichen, die dadurch weitgehend feuerfest werden. Durch Zugabe von bzw. Kombination mit Alkylarylsulfonat wird die Imprägnierwirkung dann noch weiter optimiert.

Eine weitere grundlegende Anforderung an Mittel zum Feuerlöschen besteht in der Sicherheit vor Gefrieren bei Temperaturen bis mindesten -30°C. Da das im wesentlichen aus Alkalimetallcitrat bestehende Löschmittel aufgrund der konzentrierten Lösung aliphatischer Salze einen hohen Sättigungsgrad aufweist, ist es an sich bereits bis -15°C frostfest. Vorzugsweise wird jedoch dem erfindungsgemäßen Stoffgemisch 1,2-Äthandiol hinzugegeben. Da eine Lösung von einem Teil Wasser und einem Teil 1,2-Äthandiol erst bei -40°C gefriert, und in der praktischen Anwendung die freien Wassermoleküle in der wässrigen Lösung mit Alkalimetallcitrat mit 1,2-Äthandiol ebenfalls im Verhältnis 1: 1 gemischt sind, ist mit dem erfindungsgemäßen Mittel eine Sicherheit vor Gefrieren jedenfalls bis -30°C gewährleistet. Zusätzliche Vorteile durch die Anwendung von 1,2-Äthandiol als Gefrierschutz ergeben sich aus dessen Kostengünstigkeit, relativer Umweltverträglichkeit und einer Vermeidung einer sofortigen Übersättigung des erfindungsgemäßen Stoffgemisches.

Im Ergebnis führt die Anwendung des erfindungsgemäßen Mittels bei der Brandbekämpfung zu einer Verringerung des Löschmittelbedarfes, einer Verbreiterung des Sprühnebels und einer Verdichtung des Sprühvorhanges beim Austritt aus der Sprühdüse des Löschgeräts, was es vor allem zur Bekämpfung von Bränden der Klassen A und B befähigt. Durch die verstärkte Imprägniertiefe bei porösen Stoffen kann das erfindungsgemäße Mittel insbesondere Brände mit starker Glutnestbildung eindämmen.

Bezüglich weiterer Ausbildungen und Vorteile der Erfindung wird auf die Unteransprüche verwiesen.

Im folgenden wird die Erfindung anhand eines beispielhaften Rezepts näher erläutert.

Zunächst werden Ca. 91,4 Volumenprozent Alkalimetallcitrat in wässriger Lösung für das erfindungsgemäße Mittel eingesetzt. Dem werden 1,2-Äthandiol zu 2,1 Volumenprozent mit destilliertem Wasser zu 4,2 Volumenprozent beigemischt. Als Pufferlösung zur Schaffung einer leicht sauren Umgebung mit einem ph-Wert von 6,5 werden ferner CH₃-COOH (30%) zu 0,2 Volumenprozent zusammen mit destilliertem Wasser zu 2,0 Volumenprozent zugegeben. Als Netzmittel wird schließlich noch Alkyarylsufonat zu 0,09 Volumenprozent beigemischt.

## Patentansprüche

1. Mittel zur Brandbekämpfung und Brandverhütung durch Imprägnierung, dadurch gekennzeichnet, daß es eine wäßrige Lösung mit einem Gehalt von Alkalimetallcitrat oder -sulfat bis höchstens zur Sättigungskonzentration ist, die 0,02 bis 0,2 Vol.-% Alkylarylsulfonat sowie gegebenenfalls ein Glykol und gegebenenfalls bis zu 1 Vol.-% 30%ige Essigsäure enthält.

2. Mittel nach Anspruch 1, dadurch gekennzeichnet, daß die Konzentration des Alkylarylsulfonats 0,09 Vol.-% beträgt.

3. Mittel nach Anspruch 1 oder 2, dadurch gekennzeichnet, daß das Glykol 1,2-Äthandiol ist und in einer Menge von 2,1 Vol.-% vorliegt.

4. Verfahren zur Brandbekämpfung und zur Brandverhütung durch Imprägnierung leicht entflammbarer Materialien, dadurch gekennzeichnet, daß als Löschmittel oder Imprägniermittel ein Mittel gemäß einem der Ansprüche 1 bis 3 versprüht wird.

## Claims

1. Product for fire control and fireproofing by impregnation, characterised in that it is an aqueous solution with a content of alkali metal citrate or sulphate up to not more than saturation concentration, which contains 0.02 to 0.2 vol.% alkylaryl sulphonate as well as optionally a glycol and optionally up to 1 vol.% of 30% acetic acid.

2. Product according to claim 1, characterised in that the concentration of the alkylaryl sulphonate is 0.09 vol.%.

3. Product according to claim 1 or 2, characterised in that the glycol is 1,2-ethanediol and is present in a quantity of 2.1 vol.%.

4. Method for fire control and for fireproofing by impregnation of highly inflammable materials, characterised in that a product according to any of claims 1 to 3 is sprayed as the extinguishing or impregnating agent.

## Revendications

1. Produit pour la lutte contre l'incendie et pour la protection contre l'incendie par imprégnation, caractérisé en ce que ce produit est une solution aqueuse ayant une teneur en citrate de métal alcalin ou en sulfate de métal alcalin allant tout au plus jusqu'à la concentration de saturation, laquelle solution contient 0,02 à 0,2% en volume de sulfonate alkylarylique,ainsi qu'éventuellement un glycol,et éventuellement jusqu'à 1% en volume d'acide acétique à 30%.

2. Produit selon la revendication 1, caractérisé en ce que la concentration du sulfonate alkylarylique est de 0,09% en volume.

3. Produit selon la revendication 1 ou 2, caractérisé en ce que le glycol est le 1,2-éthanediol et qu'il est présent en une quantité correspondant à 2,1% en volume.

4. Procédé pour la lutte contre l'incendie et la protection contre l'incendie par l'imprégnation de matériaux facilement inflammables, caractérisé en ce qu'on pulvérise comme produit extincteur ou comme produit d'imprégnation un produit selon l'une des revendications 1 à 3.
